# FASCICULE DE BREVET EUROPEEN

(11) **EP 3 787 899 B1**
(45) Date de publication et mention de la délivrance du brevet: **15.06.2022**
(21) Numéro de dépôt: 19721191.5
(22) Date de dépôt: 26.04.2019
(51) Int. Cl.: B41F 31/02, B41F 31/04

(54) **DISPOSITIF DE FIXATION D'UNE RACLE SUR UN CORPS DE CHAMBRE A RACLES ET CHAMBRE A RACLES AINSI EQUIPEE**
VORRICHTUNG ZUM BEFESTIGEN EINER RAKEL AN EINER RAKELKAMMER UND RAKELKAMMER DAMIT
DEVICE FOR ATTACHING A DOCTOR BLADE ON A DOCTOR BLADE CHAMBER AND DOCTOR BLADE CHAMBER THUS EQUIPPED

(30) Priorité: 30.04.2018 FR 1800384
(43) Date de publication de la demande: 10.03.2021
(73) Titulaire: Bobst Lyon, 69500 Bron (FR)
(72) Inventeur: BAZIN, René, 42320 Farnay (FR); FLEURY, Philippe, 69380 Saint Jean des Vignes (FR); MATTRAND, Julien, 69150 Decines-Charpieu (FR)
(74) Mandataire: Navarro, Asa Maria Thérèse
(86) Numéro de dépôt international: PCT/EP2019/025130
(87) Numéro de publication internationale: WO 2019/211005

(56) Documents cités:
- WO-A1-2005/005148
- WO-A1-2008/152022
- US-A- 4 453 463

## Description

La présente invention concerne le domaine technique des chambres à racles pour des groupes imprimeurs rotatifs par flexographie et plus particulièrement du dispositif de fixation des racles sur le corps des chambres à racles.

La flexographie est un procédé d'impression rotatif utilisable sur de nombreux supports, par exemple de type feuille ou web, en carton ou matériau plastique, et nécessitant l'utilisation de clichés, ou formes d'impression, souples et en relief. Une machine d'impression comprend plusieurs groupes imprimeurs placés les uns à la suite des autres et dédiés chacun à une couleur spécifique. La flexographie est un procédé d'impression rotatif utilisable sur de nombreux supports et nécessitant l'utilisation de clichés, ou formes d'impression, relativement souples et en relief.

En flexographie, un groupe imprimeur comprend un cylindre porte-cliché, configuré pour porter la forme d'impression, un cylindre tramé ou cylindre anilox, présentant sur sa surface un ensemble d'alvéoles destinées à recueillir de l'encre en quantité contrôlée par le volume des alvéoles, le cylindre tramé étant configuré pour transférer l'encre sur le cliché, une chambre à racles, configurée pour remplir les alvéoles du cylindre tramé, une pompe, assurant l'acheminement de l'encre du réservoir d'encre vers la chambre à racles, et un cylindre de contre-pression maintenant le support en cours d'impression contre le cylindre porte-cliché.

### Etat de la technique

Généralement, chaque racle de chambre à racles est fixée sur le corps de chambre à racles par un dispositif de fixation comprenant une bride de serrage configurée pour plaquer la racle contre une partie du corps de chambre à racles et des organes de fixation. Plus précisément, la bride de serrage est agencée pour pincer et/ou plaquer et maintenir la racle sur le corps, et est vissée sur le corps de chambre à racles par des organes de vissage. La racle est une longue lame tranchante dangereuse à manipuler nécessitant une fixation appliquée sur toute la longueur un ensemble d'organes de vissage pour être fixée sur le corps de chambre à racles. Lors de la mise en place d'une racle, un premier opérateur maintient la racle en place sous la bride tandis qu'un deuxième opérateur visse les organes de vissage un par un. Lors du remplacement d'une racle, les opérateurs doivent démonter entièrement la bride en dévissant tous les organes de vissage afin de dégager la racle pour la remplacer. Ces opérations sont fastidieuses et chronophages d'autant plus qu'il existe des risques de blessures quant à la manipulation de la racle, qui sont augmentés lors de la maintenance puisque les opérateurs doivent à la fois gérer la visserie et les racles.

Le document US-A-4453463 (voir Fig.22) décrit un dispositif de fixation d'une racle sur un corps de chambre a racles selon le préambule de la revendication 1.

### Objet de l'invention

La présente invention a pour objectif de palier à tout ou partie des inconvénients décrits ci-dessus de manière à faciliter les manipulations des racles lors de leur mise en place et de leur remplacement, et ainsi de minimiser les risques de blessures des opérateurs, en proposant un dispositif de fixation adapté pour les racles de chambres à racles permettant de conserver la visserie en place lors du remplacement ou de la mise en place de la racle sur le corps de chambre à racles.

La présente invention a pour objet un dispositif de fixation d'une racle sur un corps de chambre à racles comprenant:
- au moins une bride de serrage configurée pour plaquer la racle sur le corps de chambre à racles,
- au moins un premier organe de fixation,
- au moins un deuxième organe de fixation, configuré pour coopérer avec le premier organe de fixation, la bride étant agencée entre le premier organe de fixation et le deuxième organe de fixation.

Le premier organe de fixation comprend au moins une première section de retenue présentant une extrémité supérieure et une extrémité inférieure, une deuxième section différente de la première section de retenue, et

Le deuxième organe de fixation comprend au moins une première portion présentant au moins un élément de retenue, une deuxième portion présentant au moins un élément de retenue, une portion intermédiaire dépourvue d'élément de retenue et agencée entre la première portion et la deuxième portion, le deuxième organe de fixation étant mobile dans le premier organe de fixation entre au moins:
- une première position de blocage dans laquelle la deuxième portion coopère avec la première section de retenue du premier organe de fixation, et la première portion est agencée dans la deuxième section,
- une deuxième position de déblocage dans laquelle la portion intermédiaire est positionnée au niveau de la première section de retenue et est libre en coulissement vis-à-vis de la première section de retenue selon un axe longitudinal, entre une première position extrême selon laquelle la deuxième portion est en butée sur l'extrémité supérieure de la première section de retenue, et une deuxième position extrême selon laquelle la première portion est en butée sur l'extrémité inférieure de la première section de retenue.

Grâce au dispositif de fixation selon l'invention, la racle peut être mise en place ou changée sans que le dispositif de fixation soit entièrement retiré puis remis, ce qui évite les pertes d'organes de fixation et restreint le nombre de manipulation de la racle. En effet, grâce à la configuration de déblocage, le deuxième organe de fixation est débloqué et la bride est desserrée. La bride peut rester maintenue attachée au corps de racle, de sorte qu'il est possible de retirer ou de mettre en place la racle sans avoir à enlever entièrement le dispositif de fixation. Ainsi, l'attention de l'opérateur est focalisée uniquement sur la racle, ce qui diminue considérablement les risques de blessures ou de mauvais positionnement de la racle sur le corps de chambre à racle. En raison des opérations de déblocage simplifiées, il n'y a plus de nécessité d'avoir plusieurs opérateurs pour mettre en place ou changer une racle.

La première section de retenue du premier organe de fixation et la deuxième portion peuvent présenter au moins un élément de retenue du deuxième organe de fixation coopèrent par complémentarité de forme.

La première section de retenue du premier organe de fixation peut être pourvue d'un filetage conformé pour coopérer avec un élément de retenue ménagé sur la deuxième portion du deuxième organe de fixation et/ou avec un élément de retenue ménagé sur la première portion du deuxième organe de fixation.

Le premier organe de fixation peut être destiné à s'insérer directement ou indirectement dans un orifice prévu sur le corps de chambre à racles.

Le premier organe de fixation peut être un insert comprenant une surface externe sur laquelle est ménagée au moins partiellement un élément de retenue, préférentiellement un filetage destiné à coopérer avec un troisième organe de fixation. Grâce au troisième organe de fixation, le premier organe de fixation s'insère indirectement dans un orifice prévu sur le corps de chambre à racles.

Le premier organe de fixation peut être de forme globalement cylindrique.

La première section de retenue du premier organe de fixation et la deuxième section de retenue du premier organe de fixation peuvent être contiguës.

La première section de retenue du premier organe de fixation peut présenter une largeur ou un diamètre sensiblement inférieur à une largeur ou au diamètre de la deuxième section de retenue du premier organe de fixation.

La première section de retenue du premier organe de fixation peut présenter une hauteur strictement inférieure à la hauteur de la portion intermédiaire du deuxième organe de fixation.

La première section de retenue du premier organe de fixation peut présenter une hauteur inférieure ou égale à la hauteur de la deuxième portion présentant au moins un élément de retenue du deuxième organe de fixation et/ou à la hauteur de la première portion présentant au moins un élément de retenue du deuxième organe de fixation.

Le deuxième organe de fixation peut être mobile dans une position de serrage dans laquelle la deuxième portion du deuxième organe de fixation est entièrement dans la première section de retenue et, est préférentiellement en butée contre l'extrémité inférieure de la première section de retenue de sorte que la bride de serrage est plaquée vers le corps sur la racle. Avantageusement, en position de serrage, la portion intermédiaire et la première portion du deuxième organe de fixation sont toutes les deux agencées dans la deuxième section du premier organe de fixation.

L'élément de retenue de la première portion du deuxième organe de fixation peut être un filetage complémentaire du filetage ménagé sur la première section de retenue du premier organe de fixation.

La portion intermédiaire du deuxième organe de fixation peut être lisse.

Avantageusement, la portion intermédiaire du deuxième organe de fixation présente une section transversale sensiblement inférieure à la section transversale de la première portion et/ou de la deuxième portion.

La première portion présentant au moins un élément de retenue du deuxième organe de fixation peut être distincte et agencée à distance de la deuxième portion présentant au moins un élément de retenue du deuxième organe de fixation.

Avantageusement, la hauteur de la portion intermédiaire du deuxième organe de fixation peut être configurée pour définir une distance de coulissement libre du deuxième organe de fixation dans le premier organe de fixation.

La distance de coulissement libre peut être déterminée pour correspondre à un écartement suffisant de la bride par rapport au corps de chambre à racles, de manière à définir un espace d'extraction ou d'insertion de la racle.

Le dispositif de fixation peut comprendre un ensemble de premiers organes de fixation et un ensemble de deuxièmes organes de fixation, chaque premier organe de fixation coopérant avec un deuxième organe de fixation.

Le deuxième organe de fixation peut comprendre une première extrémité sur laquelle est agencée la première portion présentant au moins un élément de retenue.

Le deuxième organe de fixation peut comprendre une deuxième extrémité équipée d'une tête.

La deuxième portion présentant au moins un élément de retenue du deuxième organe de fixation peut être agencée entre la première extrémité et la deuxième extrémité et préférentiellement sous la tête du deuxième organe de fixation.

La deuxième extrémité du deuxième organe de fixation peut être comprendre au moins un organe de préhension.

La tête de la deuxième extrémité peut être équipée d'une portion d'appui destinée à venir en appui et à se centrer dans un logement ménagé sur la bride de serrage.

Le deuxième organe de fixation peut se présenter sous la forme d'une vis à double filetage.

Avantageusement, le deuxième organe de fixation peut comprendre une tige sur laquelle la première portion présentant au moins un élément de retenue, la deuxième portion présentant au moins un élément de retenue et la portion intermédiaire sont agencées.

Le dispositif de fixation peut comprendre un troisième organe de fixation comprenant une cavité interne configurée pour loger au moins partiellement le premier organe de fixation.

Le premier organe de fixation peut comprendre une surface externe sur laquelle est ménagé au moins partiellement un élément de coopération configuré pour coopérer avec un élément complémentaire ménagé dans la cavité interne du troisième organe de fixation.

Le troisième organe de fixation peut présenter une portion évasée d'appui destinée à être en appui sur la surface interne du corps de chambre à racles.

Le troisième organe peut comprendre en outre une extrémité supérieure formant collerette en saillie par rapport à la surface externe du corps de chambre à racles, et servant de butée pour la racle.

Le troisième organe de fixation peut comprendre une extrémité inférieure destinée à s'étendre dans le corps de chambre à racles et configurée pour loger au moins partiellement le premier organe de fixation.

La cavité interne peut être un orifice traversant ou un orifice borgne, ménagée au moins jusqu'à l'extrémité inférieure du troisième organe de fixation.

Le troisième organe de fixation peut être de forme globalement cylindrique.

La bride de serrage peut comprendre un logement conformé pour recevoir une portion d'appui de la tête de la deuxième extrémité du deuxième organe de fixation.

L'invention a également pour objet une chambre à racles comprenant au moins un corps allongé s'étendant selon un axe longitudinal et comprenant une première portion sur laquelle une première racle est fixée par au moins un dispositif de fixation selon l'invention.

Le corps peut comprendre au moins une deuxième portion sur laquelle une deuxième racle est fixée par au moins un deuxième dispositif de fixation selon l'invention, la deuxième racle étant agencée en regard de la première racle par rapport à l'axe longitudinal du corps.

La première portion du corps peut être équipée d'un ensemble d'orifices destinés chacun à l'insertion d'au moins un premier organe de fixation ou d'au moins un troisième organe de fixation.

La deuxième portion du corps peut être équipée d'un ensemble d'orifices destinés chacun à l'insertion d'au moins un premier organe de fixation ou d'au moins un troisième organe de fixation.

Le troisième organe de fixation peut être serti dans l'orifice ménagé sur le corps de chambre à racles.

### Brève description des figures

L'invention sera mieux comprise, grâce à la description, qui se rapporte à un mode de réalisation selon la présente invention, donné à titre d'exemple non limitatif et expliqué avec référence aux figures annexées, dans lesquelles les signes de références numériques identiques correspondent à des éléments structurellement et/ou fonctionnellement identiques ou similaires. Les figures annexées sont listées ci-dessous:
- la Figure 1 est un schéma illustrant une structure de groupe imprimeur,
- la Figure 2 est une vue en perspective d'une chambre à racles selon l'invention,
- la Figure 3 est une vue en perspective partielle de la chambre à racles illustrée en Figure 2, équipée du troisième organe de fixation du dispositif de fixation selon l'invention,
- la Figure 4 est une vue en coupe illustrant le troisième organe de fixation du dispositif de fixation selon l'invention,
- la Figure 5 est une vue en coupe illustrant le premier organe de fixation monté dans le troisième organe de fixation selon l'invention,
- la Figure 6 est une vue en coupe éclatée illustrant le dispositif de fixation selon l'invention,
- la Figure 7 est une vue en coupe illustrant le dispositif de fixation selon l'invention en configuration de déblocage,
- la Figure 8 est une vue en coupe illustrant le dispositif de fixation selon l'invention en configuration de blocage, et
- la Figure 9 est une vue en coupe illustrant le dispositif de fixation selon l'invention en configuration intermédiaire de déblocage.

### Description détaillée

Comme l'illustre la Fig. 1, un groupe imprimeur 100 comprend un cylindre porte-cliché 104 configuré pour supporter un cliché ou forme d'impression 108, un cylindre tramé ou cylindre anilox 103, présentant sur sa surface un ensemble d'alvéoles destinées à recueillir de l'encre en quantité contrôlée par le volume des alvéoles, le cylindre tramé 103 étant configuré pour transférer l'encre sur le cliché 108, une chambre à racles 101, configurée pour remplir les alvéoles du cylindre tramé 103, une pompe 102 assurant l'acheminement de l'encre du réservoir d'encre 107 vers la chambre à racles 101, et un cylindre de contre-pression 105 maintenant le support 106 en cours d'impression contre le cylindre porte-cliché 104, et ainsi contre le cliché 108.

La chambre à racles 1 selon l'invention comprend un corps 2 allongé s'étendant selon un axe longitudinal X-X et comprenant une première portion 2a configurée pour recevoir une première racle 3. Le corps 2 comprend en outre une deuxième portion 2b configurée pour recevoir une deuxième racle 3 (voir Figs. 2 et 3). Par ailleurs, le corps 2 comprend une troisième portion 2c reliant la première portion 2a et la deuxième portion 2b, une cavité 2e destinée à recevoir de l'encre et délimitée au moins par la première portion 2a, la deuxième portion 2b et la troisième portion 2c. Avantageusement, chaque racle 3 est maintenue sur le corps 2 de chambre à racles 1 par un dispositif de fixation 10 selon l'invention (Figs. 4 à 9). Dans l'exemple illustré à la Fig. 2, la chambre à racles 1 est équipée de deux dispositifs de fixation 10.

Le corps 2 de chambre à racles 1 comprend un ensemble d'orifices 2d s'étendant le long de la première portion 2a et le long de la deuxième portion 2b du corps 2 (Fig. 3). Les orifices 2d sont espacés régulièrement le long de chaque portion 2a, 2b du corps 2. Chaque orifice 2d est conformé pour recevoir un insert correspondant au troisième organe de fixation 40 du dispositif de fixation 10 dans un mode de réalisation préféré et illustré. En variante non représentée, chaque orifice 2d est conformé pour recevoir un insert correspondant au premier organe de fixation 20.

Selon l'invention, le dispositif de fixation 10 comprend une bride de serrage 11 configurée pour plaquer la racle 3 sur le corps 2 de chambre à racles 1 (Figs. 4 à 9). Avantageusement, la bride de serrage 11 peut être de même longueur que la racle 3 ou de longueur différente (inférieure). Dans le cas où la bride de serrage 11 est de longueur inférieure à la racle 3, le dispositif de fixation 10 peut comprendre plusieurs brides de serrage 11 mises bout à bout de manière à couvrir la longueur de la racle 3.

Le dispositif de fixation 10 comprend un premier organe de fixation 20, un deuxième organe de fixation 30 et un troisième organe de fixation 40 (voir Fig. 6). Il est à noter que les Figs. 2 à 9 illustrent le mode préféré de l'invention dans lequel le dispositif de fixation 10 comprend un troisième organe de fixation 40 qui pourrait être considéré comme optionnel selon l'invention. La bride 11 est agencée entre le premier organe de fixation 20 et le deuxième organe de fixation 30.

Le troisième organe de fixation 40 est de forme globalement cylindrique (Fig. 4). Comme on peut le voir sur la Fig. 4 notamment, le troisième organe de fixation 40 comprend une cavité interne 43 configurée pour loger au moins partiellement le premier organe de fixation 20, visible notamment en Fig. 5. Le troisième organe de fixation 40 comprend une extrémité supérieure 41 destinée à être affleurante au corps 2 de chambre à racles 1 et une extrémité inférieure 42 destinée à s'étendre dans le corps 2 de chambre à racles 1 et configurée pour loger au moins partiellement le premier organe de fixation 20. Avantageusement, la cavité interne 43 est un orifice traversant ou un orifice borgne, ménagé au moins jusqu'à l'extrémité inférieure 42 du troisième organe de fixation 40. La cavité interne 43 est équipée (voir Fig. 4) d'un élément complémentaire 44 de coopération, se présentant sous la forme d'un filetage par exemple, et destiné à coopérer avec un élément de retenue 24 (visible en Fig. 5) ménagé sur la surface externe du premier organe de fixation 20. Par ailleurs, le troisième organe de fixation 40 comprend une portion évasée 45 agencée entre l'extrémité supérieure 41 et l'extrémité inférieure 42 du troisième organe de fixation 40. Selon l'invention, la portion évasée 45 est une portion d'appui destinée à être en appui sur la surface interne du corps 2 de chambre à racles 1.

Le premier organe de fixation 20 est de forme globalement cylindrique (Fig. 5). Le premier organe de fixation 20 comprend au moins une première section de retenue 21 présentant une extrémité supérieure 21a et une extrémité inférieure 21b et une deuxième section 22 différente de la première section de retenue 21. La première section de retenue 21 et la deuxième section 22 sont contiguës. La première section de retenue 21 présente une largeur ou un diamètre sensiblement inférieur à la largeur ou au diamètre de la deuxième section 22. La première section de retenue 21 est pourvue d'un élément de retenue 23 préférentiellement un filetage destiné à coopérer avec un élément de retenue 34b ménagé sur le deuxième organe de fixation 30. En outre, le premier organe de fixation 20 comprend une surface externe sur laquelle est prévu au moins partiellement un élément de retenue 24 se présentant sous la forme d'un filetage complémentaire à celui 44 ménagé dans le troisième organe de fixation 40.

Le deuxième organe de fixation 30 est configuré pour coopérer avec le premier organe de fixation 20 (Fig. 6). Le deuxième organe de fixation 30 comprend au moins une première portion 31 présentant au moins un élément de retenue 34a, une deuxième portion 32 présentant au moins un élément de retenue 34b, une portion intermédiaire 33 dépourvue d'élément de retenue et agencée entre la première portion 31 et la deuxième portion 32.

Selon l'invention, le deuxième organe de fixation 30 est mobile dans le premier organe de fixation 20 entre une au moins une première position de blocage et une position de déblocage (Fig. 8).

La position de blocage consiste en ce que la deuxième portion 32 coopère avec la première section de retenue 21 du premier organe de fixation 20, et la première portion 31 est agencée dans la deuxième section 22.

La position de déblocage consiste en ce que la portion intermédiaire 33 est positionnée au niveau de la première section de retenue 21 et est libre en coulissement vis-à-vis de la première section de retenue 21 selon un axe longitudinal A-A, entre une première position extrême selon laquelle la deuxième portion 32 du deuxième organe de fixation 30 est en butée sur l'extrémité supérieure 21a de la première section de retenue 21, et une deuxième position extrême selon laquelle la première portion 31 du deuxième organe de fixation 30 est en butée sur l'extrémité inférieure 21b de la première section de retenue 21 (Fig. 7). Dans la première position extrême, la première portion 31 du deuxième organe de fixation 30 est agencée dans la deuxième section du premier organe de fixation 20. Dans la deuxième position extrême, la deuxième portion 32 du deuxième organe de fixation 30 est hors, c'est-à-dire complètement dégagé, du premier organe de fixation 20.

Avantageusement, la première section de retenue 21 présente une hauteur strictement inférieure à la hauteur de la portion intermédiaire 33, ce qui permet le libre coulissement d'une position extrême à une autre. En outre, la première section de retenue 21 présente une hauteur inférieure ou égale à la hauteur de la deuxième portion 32 et/ou à la hauteur de la première portion 31. De plus, la hauteur de la portion intermédiaire 33 est configurée pour définir une distance de coulissement libre du deuxième organe de fixation 30 dans le premier organe de fixation 20, la distance de coulissement libre étant déterminée pour correspondre à un écartement suffisant de la bride par rapport au corps de chambre à racles, de manière à définir un espace d'extraction ou d'insertion de la racle (voir Fig. 9).

Par ailleurs, le deuxième organe de fixation 30 peut être également dans une position de serrage dans laquelle la deuxième portion 32 du deuxième organe de fixation 30 est entièrement dans la première section de retenue 21 et, est préférentiellement en butée contre l'extrémité inférieure 21b de la première section de retenue 21 de sorte que la bride 11 est plaquée vers le corps sur la racle (Fig. 8). En position de serrage, la portion intermédiaire 33 et la première portion 31 du deuxième organe de fixation 30 sont toutes les deux agencées dans la deuxième section 22 du premier organe de fixation 20.

En outre, le deuxième organe de fixation 30 peut être également dans une position intermédiaire de déblocage, dans laquelle la portion intermédiaire 33 n'est pas libre en coulissement et la deuxième portion 32 est partiellement engagée dans la première section de retenue 21.

Enfin, une autre position intermédiaire est possible notamment lors du montage ou démontage total du dispositif de fixation, et dans laquelle la première portion 31 du deuxième organe de fixation 30 peut être engagée partiellement ou entièrement dans la première section de retenue 21.

Selon l'invention, l'élément de retenue 34a de la première portion 31 est un filetage complémentaire du filetage 23 ménagé sur la première section de retenue 21 (Fig. 6). En outre, l'élément de retenue 34b de la deuxième portion 32 est un filetage complémentaire du filetage 23 ménagé sur la première section de retenue 21. En outre, la portion intermédiaire 33 est lisse.

Le deuxième organe de fixation 30 comprend une première extrémité 35 sur laquelle est agencée la première portion 31 et une deuxième extrémité 36 équipée d'une tête, la deuxième portion 32 étant agencée entre la première extrémité 35 et la deuxième extrémité 36et préférentiellement sous la tête du deuxième organe de fixation 30 (Fig. 6).

Préférentiellement, la deuxième extrémité 36 du deuxième organe de fixation 30 comprend au moins un organe de préhension 37. En outre, la tête de la deuxième extrémité 36 est équipée d'une portion d'appui 38 destinée à venir en appui dans un logement (non représenté) ménagé sur la bride de serrage 11.

Avantageusement, le deuxième organe de fixation 30 se présente sous la forme d'une vis à double filetage, comprenant une tige sur laquelle la première portion 31, la deuxième portion 32 et la portion intermédiaire 33 sont agencées.

Chaque dispositif de fixation 10 comprend un ensemble de premiers organes de fixation 20, un ensemble de deuxièmes organes de fixation 30, chaque premier organe de fixation 20 coopérant avec un deuxième organe de fixation 30 (Fig. 2).

La bride de serrage 11 comprend une portion de pincement 12 destinée à être en contact et en appui sur la racle 3 (Fig. 6). La bride de serrage 11 comprend en outre une portion d'appui 13 opposée à la portion de pincement 12 et configurée pour s'appuyer sur le corps 2 de chambre à racles 1. En outre, la bride de serrage 11 comprend un logement (non représenté) conformé pour recevoir la portion d'appui 38 de la tête de la deuxième extrémité 36 du deuxième organe de fixation 30.

Dans l'ordre de montage du dispositif de fixation 10, en premier lieu, on insère dans chaque orifice 2d du corps 2 de chambre à racles 1, un troisième organe de fixation 40 (Fig. 4). Préférentiellement, le troisième organe de fixation 40 est serti sur le corps 2.

Puis, on insère le premier organe de fixation 20 dans le troisième organe de fixation 40 (Fig. 5). Le premier organe 20 est préférentiellement vissé dans le troisième organe de fixation 40.

Ensuite, on positionne la bride de serrage 11 sur le corps 2 de chambre à racles 1 et on insère le deuxième organe de fixation 30 à travers la bride de serrage 11 dans le premier organe de fixation 20, par vissage de la première portion 31 du deuxième organe de fixation 30 jusqu'à ce que la première portion 31 du deuxième organe de fixation 30 se trouve dans la deuxième section 22 du premier organe de fixation 20 et que le deuxième organe de fixation 30 soit en position de déblocage (Fig. 7). Une fois en position de déblocage, on peut aisément insérer la racle 3 dans l'espace entre la portion de pincement 12 de la bride et le corps 2 en déplaçant le deuxième organe de fixation et la bride de serrage 11, le long de l'axe longitudinal A-A de coulissement.

L'invention n'est pas limitée aux modes de réalisation décrits et représentés aux figures annexées. Des modifications restent possibles, notamment du point de vue de la constitution des divers éléments ou par substitution d'équivalents techniques, sans sortir pour autant du domaine de protection de l'invention.

## Revendications

1. Dispositif de fixation (10) d'une racle (3) sur un corps (2) de chambre à racles (1) , **caractérisé en ce que** le dispositif de fixation comprend
- au moins une bride de serrage (11) configurée pour plaquer la racle (3) sur le corps (2) de chambre à racles (1),
- au moins un premier organe de fixation (20), et
- au moins un deuxième organe de fixation (30), configuré pour coopérer avec le premier organe de fixation (20), la bride (11) étant agencée entre le premier organe de fixation (20) et le deuxième organe de fixation (30),
dans lequel le premier organe de fixation (20) comprend au moins une première section de retenue (21) présentant une extrémité supérieure (21a) et une extrémité inférieure (21b), une deuxième section (22) différente de la première section de retenue (21), et
dans lequel le deuxième organe de fixation (30) comprend au moins une première portion (31) présentant au moins un élément de retenue (34a), une deuxième portion (32) présentant au moins un élément de retenue (34b), une portion intermédiaire (33) dépourvue d'élément de retenue et agencée entre la première portion (31) et la deuxième portion (32), le deuxième organe de fixation (30) étant mobile dans le premier organe de fixation (20) entre au moins:
- une première position de blocage dans laquelle la deuxième portion (32) coopère avec la première section de retenue (21) du premier organe de fixation (20), et la première portion (31) est agencée dans la deuxième section (22),
- une deuxième position de déblocage dans laquelle la portion intermédiaire (33) est positionnée au niveau de la première section de retenue (21) et est libre en coulissement vis-à-vis de la première section de retenue (21) selon un axe longitudinal (A-A), entre une première position extrême selon laquelle la deuxième portion (32) est en butée sur l'extrémité supérieure (21a) de la première section de retenue (21), et une deuxième position extrême selon laquelle la première portion (31) est en butée sur l'extrémité inférieure (21b) de la première section de retenue (21).

2. Dispositif selon la revendication 1, dans lequel la première section de retenue (21) du premier organe de fixation (20) et la deuxième portion (32) du deuxième organe de fixation (30) coopèrent par complémentarité de forme.

3. Dispositif selon la revendication 1 ou 2, dans lequel la première section de retenue (21) est pourvue d'un filetage (23) conformé pour coopérer avec un élément de retenue (34b) ménagé sur la deuxième portion (32) du deuxième organe de fixation (30) et/ou avec un élément de retenue (34a) ménagé sur la première portion (31) du deuxième organe de fixation (30).

4. Dispositif selon l'une des revendications précédentes, dans lequel la première section de retenue (21) présente une hauteur strictement inférieure à la hauteur de la portion intermédiaire (33).

5. Dispositif selon la revendication 4, dans lequel la hauteur de la portion intermédiaire (33) est configurée pour définir une distance de coulissement libre du deuxième organe de fixation (30) dans le premier organe de fixation (20).

6. Dispositif selon l'une des revendications précédentes, comprenant un ensemble de premiers organes de fixation et un ensemble de deuxièmes organes de fixation, chaque premier organe de fixation coopère avec un deuxième organe de fixation.

7. Dispositif selon l'une des revendications précédentes, comprenant un troisième organe de fixation (40) comprenant une cavité interne (43) configurée pour loger au moins partiellement le premier organe de fixation (20).

8. Chambre à racles (1) comprenant au moins un corps (2) allongé s'étendant selon un axe longitudinal (X-X) et comprenant une première portion (2a) sur laquelle une première racle (3) est fixée par au moins un dispositif de fixation (10) selon l'une des revendications précédentes.

9. Chambre selon la revendication 8, dans laquelle le corps (2) comprend au moins une deuxième portion (2b) sur laquelle une deuxième racle (3) est fixée par au moins un deuxième dispositif de fixation (10) selon l'une quelconque des revendications 1 à 7, la deuxième racle (3) étant agencée en regard de la première racle (3) par rapport à l'axe longitudinal (X-X) du corps (2).

10. Chambre selon la revendication 8 ou 9, dans laquelle la première portion (2a) du corps (2) est équipée d'un ensemble d'orifices (2d) destinés chacun à l'insertion d'au moins un premier organe de fixation (20) ou d'au moins un troisième organe de fixation (40).

## Patentansprüche

1. Vorrichtung zum Befestigen (10) einer Rakel (3) auf einem Körper (2) mit Rakelkammern (1), **dadurch gekennzeichnet, dass** die Befestigungsvorrichtung
umfasst
- mindestens eine Spannungslasche (11), die dazu ausgelegt ist, die Rakel (3) auf dem Körper (2) mit Rakelkammern (1) zu plattieren,
- mindestens ein erstes Befestigungsorgan (20) und
- mindestens ein zweites Befestigungsorgan (30), das dazu ausgelegt ist, mit dem ersten Befestigungsorgan (20) zusammenzuwirken, wobei die Lasche (11) zwischen dem ersten Befestigungsorgan (20) und dem zweiten Befestigungsorgan (30) angeordnet ist,
wobei das erste Befestigungsorgan (20) mindestens einen ersten Rückhalteteilabschnitt (21) umfasst, der ein oberes Ende (21a) und ein unteres Ende (21b) aufweist, einen zweiten Teilabschnitt (22), der sich von dem ersten Rückhalteteilabschnitt (21) unterscheidet, und
wobei das zweite Befestigungsorgan (30) mindestens einen ersten Abschnitt (31) umfasst, der mindestens ein Rückhalteelement (34a) aufweist, einen zweiten Abschnitt (32), der mindestens ein Rückhalteelement (34b) aufweist, einen Zwischenabschnitt (33) ohne Rückhalteelement und zwischen dem ersten Abschnitt (31) und dem zweiten Abschnitt (32) angeordnet, wobei das zweite Befestigungsorgan (30) im ersten Befestigungsorgan (20) beweglich ist zwischen mindestens:
- einer ersten Sperrposition, in der der zweite Abschnitt (32) mit dem ersten Rückhalteteilabschnitt (21) des ersten Befestigungsorgans (20) zusammenwirkt, und der erste Abschnitt (31) im zweiten Teilabschnitt (22) angeordnet ist,
- einer zweiten Sperrposition, in der der Zwischenabschnitt (33) an dem ersten Rückhalteteilabschnitt (21) positioniert ist und gegenüber dem ersten Rückhalteteilabschnitt (21) entlang einer Längsachse (A-A) zwischen einer ersten Endposition, in der der zweite Abschnitt (32) am oberen Ende (21a) des ersten Rückhalteteilabschnitts (21) anliegt, und einer zweiten Endposition, in der der erste Abschnitt (31) am unteren Ende (21b) des ersten Rückhalteteilabschnitts (21) anliegt, gleitbeweglich ist.

2. Vorrichtung nach Anspruch 1, wobei der erste Rückhalteteilabschnitt (21) des ersten Befestigungsorgans (20) und der zweite Abschnitt (32) des zweiten Befestigungsorgans (30) durch Formkomplementarität zusammenwirken.

3. Vorrichtung nach Anspruch 1 oder 2, wobei der erste Rückhalteteilabschnitt (21) mit einem Gewinde (23) ausgestattet ist, das dazu angepasst ist, mit einem auf dem zweiten Abschnitt (32) des zweiten Befestigungsorgans (30) eingerichteten Rückhalteelement (34b) und/oder mit einem auf dem ersten Abschnitt (31) des zweiten Befestigungsorgans (30) eingerichteten Rückhalteelement (34a) zusammenzuwirken.

4. Vorrichtung nach einem der vorstehenden Ansprüche, wobei der erste Rückhalteteilabschnitt (21) eine Höhe aufweist, die streng kleiner ist als die Höhe des Zwischenabschnitts (33).

5. Vorrichtung nach Anspruch 4, wobei die Höhe des Zwischenabschnitts (33) dazu ausgelegt ist, einen freien Gleitabstand des zweiten Befestigungsorgans (30) im ersten Befestigungsorgan (20) zu definieren.

6. Vorrichtung nach einem der vorstehenden Ansprüche, umfassend eine Anordnung von ersten Befestigungsorganen und eine Anordnung von zweiten Befestigungsorganen, wobei jedes erste Befestigungsorgan mit einem zweiten Befestigungsorgan zusammenwirkt.

7. Vorrichtung nach einem der vorstehenden Ansprüche, umfassend ein drittes Befestigungsorgan (40), das einen inneren Hohlraum (43) umfasst, der dazu ausgelegt ist, mindestens teilweise das erste Befestigungsorgan (20) aufzunehmen.

8. Rakelkammer (1), umfassend mindestens einen länglichen Körper (2), der sich entlang einer Längsachse (X-X) erstreckt und einen ersten Abschnitt (2a) umfasst, auf dem eine erste Rakel (3) durch mindestens eine Befestigungsvorrichtung (10) nach einem der vorstehenden Ansprüche befestigt ist.

9. Kammer nach Anspruch 8, wobei der Körper (2) mindestens einen zweiten Abschnitt (2b) umfasst, auf dem eine zweite Rakel (3) durch mindestens eine zweite Befestigungsvorrichtung (10) nach einem der Ansprüche 1 bis 7 befestigt ist, wobei die zweite Rakel (3) in Bezug auf die Längsachse (X-X) des Körpers (2) der ersten Rakel (3) zugewandt angeordnet ist.

10. Kammer nach Anspruch 8 oder 9, wobei der erste Abschnitt (2a) des Körpers (2) mit einer Anordnung von Öffnungen (2b) ausgerüstet ist, die jeweils zum Einsatz mindestens eines ersten Befestigungsorgans (20) oder mindestens eines dritten Befestigungsorgans (40) vorgesehen sind.

## Claims

1. Device (10) for attaching a doctor blade (3) on a body (2) of a doctor blade chamber (1), **characterised in that** the device for attaching
comprises
- at least one clamping flange (11) configured to press the doctor blade (3) on the body (2) of the doctor blade chamber (1),
- at least one first attachment member (20), and
- at least one second attachment member (30), configured to cooperate with the first attachment member (20), the flange (11) being arranged between the first attachment member (20) and the second attachment member (30),
wherein the first attachment member (20) comprises at least one first retaining section (21) having an upper end (21a) and a lower end (21b), a second section (22) different from the first retaining section (21), and
wherein the second attachment member (30) comprises at least one first portion (31) having at least one retaining element (34a), a second portion (32) having at least one retaining element (34b), an intermediate portion (33) having no retaining element and arranged between the first portion (31) and the second portion (32), the second attachment member (30) being mobile in the first attachment member (20) between at least:
- a first blocking position wherein the second portion (32) cooperates with the first retaining section (21) of the first attachment member (20), and the first portion (31) is arranged in the second section (22),
- a second unblocking wherein the intermediate portion (33) is positioned at the first retaining section (21) and is free to slide with regards to the first retaining section (21) along a longitudinal axis (A-A), between a first end position according to which the second portion (32) is in abutment on the upper end (21a) of the first retaining section (21), and a second end position according to which the first portion (31) is in abutment on the lower end (21b) of the first retaining section (21).

2. Device according to claim 1, wherein the first retaining section (21) of the first attachment member (20) and the second portion (32) of the second attachment member (30) cooperate by shape matching.

3. Device according to claim 1 or 2, wherein the first retaining section (21) is provided with a threading (23) shaped to cooperate with a retaining element (34b) arranged on the second portion (32) of the second attachment member (30) and/or with a retaining element (34a) arranged on the first portion (31) of the second attachment member (30).

4. Device according to one of the preceding claims, wherein the first retaining section (21) has a hight strictly less than the height of the intermediate portion (33).

5. Device according to claim 4, wherein the height of the intermediate portion (33) is configured to define a free sliding distance of the second attachment member (30) in the first attachment member (20).

6. Device according to one of the preceding claims, comprising an assembly of first attachment members and an assembly of second attachment members, each first attachment member cooperates with a second attachment member.

7. Device according to one of the preceding claims, comprising a third attachment member (40) comprising an internal cavity (43) configured to house at least partially the first attachment member (20).

8. Doctor blade chamber (1) comprising at least one elongated body (2) extending along a longitudinal axis (X-X) and comprising a first portion (2a) on which a first doctor blade (3) is attached by at least one attachment device (10) according to one of the preceding claims.

9. Chamber according to claim 8, wherein the body (2) comprises at least one second portion (2b) on which a second doctor blade (3) is attached by at least one second attachment device (10) according to any of claims 1 to 7, the second doctor blade (3) being arranged facing the first doctor blade (3) with respect to the longitudinal axis (X-X) of the body (2).

10. Chamber according to claim 8 or 9, wherein the first portion (2a) of the body (2) is provided with an assembly of orifices (2d) each intended for the insertion of at least one first attachment member (20) or of at least one third attachment member (40).
